# EUROPÄISCHE PATENTSCHRIFT

(11) **EP 0 957 326 B1**
(45) Veröffentlichungstag und Bekanntmachung des Hinweises auf die Patenterteilung: **18.08.2004**
(21) Anmeldenummer: 99103257.4
(22) Anmeldetag: 19.02.1999
(51) Int. Cl.: F28D 5/00, F28C 1/14

(54) **Verfahren zum Kühlen von Wasser od.dgl. Fliessmedium sowie Vorrichtung dafür**
Process for cooling water or other flowing medium and apparatus therefor
Procédé de refroidissement d'eau ou autre substance fluide et appareil correspondant

(30) Priorität: 11.05.1998 CH 104598; 19.12.1998 CH 251398; 12.02.1999 DE 19905936
(43) Veröffentlichungstag der Anmeldung: 17.11.1999
(73) Patentinhaber: E. W. Gohl GmbH, 78224 Singen (DE)
(72) Erfinder: Schnetzler, Armin, 8625 Gossau/ZH (CH); Vossler, Albert, Dipl.-Ing., 78247 Hilzingen (DE)
(74) Vertreter: Hiebsch, Gerhard F., Dipl.-Ing.

(56) Entgegenhaltungen:
- DE-A- 4 215 898
- DE-U- 29 506 110

## Beschreibung

Die Erfindung betrifft ein Verfahren zum Kühlen von Wasser od.dgl. Fließmedien mit ein Lamellenpaket bildenden Rieseleinbauten oder Lamelleneinsätzen eines Wärmetauschers in einem nach oben hin offenen Sprühraum für Sprühflüssigkeit, welche den Lamelleneinsätzen aus wenigstens einer über ihnen angeordneten, in Abstand zueinander vorgesehene Sprühdüsen für Sprühbilder aus Sprühflüssigkeit aufweisenden Sprüheinrichtung zugeführt wird, sowie zumindest einem -- bevorzugt etwa seitlich angeordneten -- unterhalb der Risseleinbauten einblasenden Lüfter oder Ventilator zum Erzeugen eines gegen die Strömungsrichtung der Sprühflüssigkeit geführten Luftstroms in dem als Kühlvorrichtung dienenden Wärmetauscher, wobei das Fließmedium durch wenigstens einen im Lamellenpaket vorgesehenen Förderkanal geleitet sowie in diesem einer von ihm getrennten Sprühflüssigkeit ausgesetzt, deren Temperatur unterschiedlich zur Temperatur des Fließmediums ist. Die Erfindung betrifft auch eine Vorrichtung gemäß dem Oberbegriff des Anspruchs 14.

Eine solche Vorrichtung ist der DE-A-42 15 898 der Anmelderin zu entnehmen; dort soll bei tiefen Umgebungslufttemperaturen die Wärmeabgabe der zu behandelnden Flüssigkeit durch Trockenkühlung erfolgen; bei steigenden Umgebmngslufttemperaturen wird der Trockenkühlung eine Luftbereichtung vorgeschaltet, indem vor dem Wärmetauscher von einem Sekundärkreislauf die Luft befeuchtet wird. Bei noch höheren Umgebungslufttemperaturen wird der Trockenkühlung mit Luftbefeuchtung eine Nasskühlung überlagert, indem Berisselungswasser des Sekundärkreislaufes über die Wärmetauscheroberfläche rieselt und Frischluft im Gegenstrom eingeblasen wird. Bei hohen Umgebungslufttemperaturen wird durch Verdunstung, bei mittleren Umgebungslufttemperaturen durch Konvektion mit Verdunstung und bei tiefen Umgebungstemperaturen nur durch Konvektion gekühlt.

In der DE-C-26 59 767 beschriebene Kühlvorrichtungen mit zu quaderartigen Lamellenpaketen zusammengestellten, vertikal in Abstand zueinander Spalträume des Lamellenpakets begrenzenden, fest eingebauten Lamelleneinsätzen werden -- auch als Kühltürme bezeichnet -- vor allem dort eingesetzt, wo Kältemaschinen Wasser in großen Mengen benötigen, beispielsweise in Kühlhäusern, Schlachthöfen, Brau- und Lagerhäusern, bei Klimatisierungsanlagen oder Kunsteislaufinstallationen sowie chemischen Gerätschaften. Das rückzukühlende Fließmadium gelangt durch Sprühdüsen als Sprühflüssigkeit in den Sprühraum und wird durch die es im Gegenstrom berührende Luft gekühlt. Die aus den Sprühdüsen versprühte Flüssigkeit erzeugt nach ihrem Austritt aus der Sprühdüse jeweils ein Sprühbild, üblicherweise einen Sprühkegel.

Da eine innige Verbindung zwischen Kühlwasser und Luft erforderlich ist, wurden die früher nur Sprüh- oder Fallwasser führenden Kühltürme durch andere mit eingebauten Rieselwerken oder Füllkörpern zur Vermehrung der Oberfläche ersetzt, als deren Nachteil sich ein häufiges Verstopfen der flachen Rieselkanäle erwies. Dieser Mangel wurde durch eine kombinierte Bauform mit Sprühraum zur Bildung von Tropfen großer Oberfläche sowie einer vorgeschalteten Zone aus in verhältnismäßig großem Abstand zueinander verlaufenden Füllkörpern behoben,

Die zu den genannten Einsatzmöglichkeiten besonders geeigneten Kühltürme bzw. Dunsttürme weisen im allgemeinen seitlich angebrachte Lüfter zum Einschieben von Zuluft auf. Die kühlende Luft wird dann oberhalb der Rieselzonen -- entweder ebenfalls seitlich oder -- nach oben ausgeführt.

Ganz allgemein dienen Lamellen-Wärmetauscher dazu, zwischen zwei Strömungsmedien unterschiedlicher Temperaturen einen gewissen Temperaturausgleich herbeizuführen. In der Verfahrenstechnik kommen für Kühlzwecke Luft/Wasser- und Luft/Luft-Wärmetauscher zur Anwendung; bei herkömmlichen Wärmeaustausch-Prozessen wird Wasser oder eine andere Flüssigkeit -- beispielsweise Wasser/Glykolgemisch, Kältemittel, Öl od.dgl. -- bzw. Luft, insbesondere Umluft von technischen Anlagen, mittels Umgebungsluft oder Abluft von lufttechnischen Anlagen abgekühlt. Bei diesem Kühlprozess kann aus physikalisch bedingten Gründen das zu kühlende Medium niemals unter das Temperatur-Niveau des zur Verfügung stehenden Kühlmediums abgekühlt werden.

In Kenntnis dieser Gegebenheiten hat sich der Erfinder das Ziel gesetzt, den wärmeaustausch-Prozess mit Hilfe der Verdunstungsenergie der auf die Oberfläche des Wärmetauschers gesprühten Flüssigkeit zu verbessern sowie einerseits eine mehrfache Erhöhung der Kühlleistung zu erreichen und anderseits die Austrittstemperatur des zu kühlenden Mediums wesentlich unter das Temperatur-Niveau der Umgebungsatmosphäre -- gegebenenfalls sogar des zur Verfügung stehenden Kühlmediums -- zu führen.

Zur Lösung dieser Aufgabe führt die Lehre des unabhängigen Patentanspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale.

Erfindungsgemäß werden die Sprühdüsen während des Sprühvorganges über die Oberfläche bewegt und dabei so gesteuert, dass bei ihrer Bewegung in einer Richtung die Oberfläche besprüht sowie der Besprühvorgang beim Leerhub in Gegenrichtung unterbrochen wird. Vor einer nächsten Sprühbewegung sollen dann die Sprühdüsen bis zum Abschluss eines verdunstungsvorganges der vorher aufgesprühten Sprühflüssigkeit stillgesetzt werden.

Im Rahmen der Erfindung liegt als Hybridkühlung eine Kombination der Nass- und der Trockenkühlung zur umweltschonenden Wärmeabführung an die Umgebungsluft. Bei der Nasskühlung erfolgt die Kühlung sowohl durch das Verdunsten von Wasser im Hybridkühler als auch zu einem geringen Teil durch die Aufnahme von fühlbarer Wärme aus der kälteren Luft. Das Prinzip der Nasskühlung beruht auf der hohen Verdunstungswärme des Wassers, das Prinzip der Trockenkühlung auf der Wärmeübertragung nur durch Konvektion. Die Hybridkühlung vereinigt die Vorteile der Nass- und Trockenkühlung, ohne deren Nachteile zu übernehmen. Bei der Hybridkühlung wird bei hohen Umgebungslufttemperaturen durch Verdunstung, bei mittleren Umgebungslufttemperaturen durch Konvektion mit Verdunstung und bei tiefen Umgebungslufttemperaturen nur durch Konvektion gekühlt

Das zu kühlende Medium eines Primärkreislaufs strömt oben über einen Verteiler in den Lamellenwärmetauscher ein und verlässt es unten. Beim Durchströmen des Wärmetauschers gibt das zu kühlende Medium die abzuführende Wärme an die im Gegenstrom einströmende Luft ab. Das abgekühlte Medium steht zur Kühlung eines Verbrauchers zur Verfügung. Da es sich um einen geschlossenen Kreislauf handelt, finden keine Verluste in diesem Primärkreislauf statt, und es ist immer ein sauberes Kühlmedium im Umlauf. Bei tiefen Umgebungslufttemperaturen erfolgt die Wärmeabgabe durch Trockenkühlung. Bei steigender Umgebungslufttemperatur auf etwa 15°C wird der Trockenkühlung eine Nasskühlung überlagert.

Eine wirksame Methode zur Senkung der Investitionskosten liegt in einer kühllastabhängigen Besprühung des Wärmetauschers. Mit dieser zeitweisen Besprühung des Wärmetauschers kann ein zusätzlicher Kühleffekt durch das Verdampfen des Wassers an der Wärmetauscheroberfläche erzielt werden. Die Kühlleistung kann durch Besprühen des Wärmetauschers auf ungefähr das zwei- bis vierfache erhöht werden. es ist so möglich, das zu kühlende Medium erfindungsgemäß unter die Umgebungslufttemperaturen abzukühlen. Die Trockenauslegungstemperatur kann auf ca. 6°C über der Feuchtkugeltemperatur angesetzt werden. Zudem soll das Umschalten von Trockenkühlung auf Nasskühlung etwa bei tᵤ = 15 bis 20°C erfolgen.

Nach einem weiteren Merkmal der Erfindung soll mit jedem der durch Sprühdüsen der Sprüheinrichtung erzeugten Sprühbilder aus Sprühflüssigkeit ein Sprühbereich auf der besprühten Oberfläche des Lamellenpakets als Wärmetauscher erzeugt sowie die Sprühbereiche dicht nebeneinander liegend sich berührend oder überlappend angeordnet werden. Bevorzugt wird die Sprühflüssigkeit dosiert so aufgetragen, dass sie weitestgehend vollständig verdunstet.

Das Besprühen bringt, kühllastabhängig, dosiert und abgestimmt auf den Verdunstungsprozess, die entsprechende optimale Wassermenge auf die Wärmetauscheroberfläche. Der so aufgebrachten Wassermenge kann dadurch die Verdunstungsenergie zur Kühlung entzogen werden.

Die Besprühung erfolgt intermittierend, d. h. es wird nur soviel Wasser versprüht, wie verdunstet wird. Die Zusatzwassereinsparung im Vergleich zur Nasskühlung beträgt je nach Auslegungskriterien etwa 75 %.

Eine Wascheinrichtung zur automatischen periodischen Reinigung der Wärmetauscher verhindert Ablagerungen von Schmutz und Mineralien. Sie garantiert eine dauernde, optimale Wärmeübertragung des Wärmetauschers. Der Reinigungszyklus ist einstellbar. Dazu wird bei unterbrochenem Lüfterstrom den Sprühdüsen statt der vorerwähnten Sprühflüssigkeit eine Reinigungsflüssigkeit zugeführt; die periodische Umstellung von der einen auf die andere dieser Flüssigkeiten wird automatisch gesteuert.

Bei der im Rahmen der Erfindung liegenden, vor allem zur Durchführung des geschilderten Verfahrens einzusetzenden Kühlvorrichtung bilden mit im Lamellenpaket verlaufenden und miteinander verbundenen Rohren, die wenigstens einen Förderkanal für das abzukühlende Fließmedium, dessen Temperatur -- wie geschildert -- zu jener der vom Fließmedium getrennten Sprühflüssigkeit unterschiedlich ist, wobei letztere durch die im Gegenstrom ziehende Luft aus dem Radiallüfter oder Ventilator beeinflusst wird.

Zur Kühlung soll die Sprüheinrichtung mehrere in Abstand zueinander angeordnete sowie jeweils gesondert steuerbare Sprühdüsen enthalten. Jeder von ihnen ist ein Sprühbereich zugeordnet; denn die zu besprühende Oberfläche des Wärmetauschers ist in solche Sprühbereiche aufgeteilt, die erfindungsgemäß dicht nebeneinander angeordnet sind, sich berühren oder überlappen.

Der Wärmetauscher selbst ist in einer bevorzugten Ausgestaltung in horizontaler Lage eingebaut, wobei dann die einzelnen Lamellen etwa vertikal angeordnet sind. Die Strömungsrichtung der Luft durch den Wärmetauscher erfolgt vertikal von unten nach oben und strömt dabei durch die Zwischenräume zwischen den einzelnen Lamellen. Das Aufbringen des Wassers durch die Sprüheinrichtung geschieht entgegengesetzt zur Strömungsrichtung der Luft. Die bevorzugt aus Edelstahl bestehende Sprüheinrichtung dient zum intermittierenden Aufbringen des Wassers auf die Wärmetauscheroberfläche und ist auf einem horizontal hinund herbewegbaren Wagen aufgebaut, der an der Luftaustrittsseite oberhalb des Wärmetauschers angeordnet ist. Der Wagen mit den Düsenreihen wird quer zum Wärmetauscher mit einem Linearantrieb hin- und herbewegt. Dabei entspricht der Hub des Wagens bevorzugt dem Abstand benachbarter Düsenreihen. Die Anzahl der Düsenreihen richtet sich nach der Breite des Hybridkühlers. Die Hubgeschwindigkeit liegt zwischen 2 bis 5 cm/sec und kann für eine optimale Dosierung der aufzubringenden Wassermenge individuell angepasst werden.

Von besonderer Bedeutung ist der Einsatz von Flachdüsen in der Sprüheinrichtung; diese sollen quer zu den Lamellen des Lamellenpaketes orientiert, und ihr Sprühbild soll jeweils ein Sprühfächer sein. Die Sprühdüsenreihen sind in Längsrichtung des Wärmetauschers und quer zu den Wärmetauscherlamellen angeordnet. Dadurch wird erreicht, dass möglichst alle fein versprühten Wassertropfen in das Lamellenpaket gelangen und nicht durch die entgegenströmende Luft mitgerissen oder umgelenkt werden.

Die einzelnen Sprühdüsen sind so angeordnet, dass sich ihre Sprühbilder unmittelbar beim oder nach dem Auftreffen auf den Wärmetauscher berühren. Die Dosierung des Sprühwassers kann nach der Charakteristik der Sprühdüsen durch Veränderung des Druckes in einem Bereich von vorzugsweise 1,0 bis 5,0 bar angepasst werden.

Damit eine optimale Verdunstung stattfinden kann, muss sowohl die Dosierung des Sprühwassers als auch der Berieselungsbereich des Wärmetauschers so gewählt werden, dass das aufgebrachte Wasser die freiwerdende Verdunstungsenergie auf das zu kühlende Medium übertragen kann. Die vollständige Verdunstung benötigt eine minimale Zeitspanne, die vom Luftgemisch und von der Temperaturdifferenz zwischen der Luft und dem abzukühlenden Medium abhängt. Aus diesem Grund muss das Sprühwasser so auf die Wärmetauscheroberfläche aufgesprüht werden, dass die betreffende Oberflächeneinheit erst dann wieder besprüht wird, wenn der Verdunstungsvorgang auf dieser Oberflächeneinheit abgeschlossen ist.

Die Verdunstungsverluste sind physikalisch bedingt und hängen von der Wärmeübertragunsgleistung sowie von den atmosphärischen Bedingungen ab. So betragen die Verdunstungsverluste bei einem Außenluftzustand von 32°C/40°C maximal 1,49 kg/h je 1 kW Wärmeübertragungsleistung.

Erfindungsgemäß wird die Sprüheinrichtung über ein Magnetventil-System mit Sprühwasser aus einer Zuführleitung versorgt. Dieses Magnetventil wird von einem mit dem Ventilator für die das Lamellenpaket durchströmende Luft -- sowie mit einem an der Wasseraustrittsseite des Wärmetauschers angeordneten Temperaturfühler -- verbundenen Regler gesteuert.

Wenn jener Temperaturfühler eine Überschreitung des Temperatur-Sollwertes anzeigt, wird der Antrieb der Sprüheinrichtung gestartet, und gleichzeitig werden alle Sprühdüsen über das Magnetventil mit Sprühwasser versorgt. Die Sprüheinrichtung legt einen Arbeitshub zurück, wobei das Lamellenpaket von den Düsen mit Wasser besprüht wird. Beim Erreichen des Endpunktes wird durch das Magnetventil die Sprühwasserversorgung unterbrochen, worauf die Sprüheinrichtung in einem Leerhub in ihre Ausgangsstellung zurückkehrt; dort wird der Antrieb der Sprüheinrichtung für eine vorgegebene Zeit unterbrochen. Nach der Unterbrechung der Sprühwasserversorgung am Umkehrpunkt muss das Leitungssystem erfindungsgemäß zwischen den Sprühdüsen und dem Magnetventil unter Druck gehalten werden, damit bei erneutem Aufstarten der Sprüheinrichtung sichergestellt ist, dass alle Sprühdüsen das Sprühwasser gleichzeitig und vollflächig versprühen. Die Sprühdüsen sind deshalb nach einem weiteren Merkmal mit einem automatischen Schließmechanismus ausgerüstet, der erst nach Aufbau eines entsprechenden Leistungsdruckes wieder öffnet.

Die Steuerung der Sprühdauer, der Hubgeschwindigkeit der Sprüheinrichtung und der Sprühfrequenz, also die Dauer der einzelnen Sprühvorgänge und die Zeitabstände zwischen diesen, erfolgt durch den erwähnten Regler, welcher die genannten Parameter an die Leistungsvorgaben anpasst und gleichzeitig über den Ventilator die für den Verdunstungsvorgang erforderliche Luft durch den Wärmetauscher schickt.

Die erfindungsgemäße Vorrichtung wird vor allem eingesetzt bei höheren Anforderungen des zu kühlenden Verbrauchers an die Kühlwasserqualität, bei staubiger Umgebungsluft, bei Kühlstellen mit engen Durchlässen, wo es wichtig ist Kalkablagerungen, Schlammbildung und Korrosion zu unterbinden, bei Wasserknappheit, wenn der Betreiber Fragen im Zusammenhang mit Wasseraufbereitung, Wasserabschlämmung, Salzeintragung in die Atmosphäre, Schwadenbildung beachten soll, wenn Glykol/Sole im Kühlwasser ist oder eine Wassertemperatur über 65°C ist.

Dank der erfindungsgemäßen Vorrichtung wird der Wirkungsgrad der Kühlwirkung der durch die Sprüheinrichtung auf die Oberfläche des Wämretauschers aufgebrachten Flüssigkeit gegenüber den bekannten Systemen stark verbessert; diese Verbesserung beruht vor allem darauf, dass sich die Flüssigkeit bis zur Verdunstung auf der Oberfläche der Lamellen des Wärmetauschers befindet.

Die Vorteile des Erfindungsgegenstandes sind:
- relativ kleine Abmessungen der Vorrichtung;
- Abkühlung unter die Temperaturen der Umgebungsluft;
- geringere Investitionskosten als bei der Trockenkühlung;
- geringere Luftvolumenströme als bei der Trockenkühlung;
- keine Schwadenbildung;
- kein Wasserverbrauch bei Trockenkühlung;
- minimaler Frischwasserverbrauch bei Nasskühlung;
- Reduzierung des Zusatzwassers im Vergleich zur normalen Nasskühlung je nach Auslegungskriterien um etwa 75 - 85 %;
- kein Sekundärwasser - Umwälzkreislauf;
- keine Wassersammelwanne mit Wasserstand;
- die Wärmetauscheroberfläche bleibt stets sauber;
- die Kühlgrenze liegt etwa 6-8 K über der Feuchtkugeltemperatur (erreichbare Wasseraustrittstemperatur t_{WA} = t_{F} + 6 K) ;
- Trockenkühlung schon bei höheren Umgebungslufttemperaturen möglich;
- für Wassereintrittstemperaturen > 55°C geeignet;
- zuverlässiger Ganzjahresbetrieb (bei Betrieb mit Gefrierschutzmittel.

Weitere Vorteile, Merkmale und Einzelheiten der Erfindung ergeben sich aus der nachfolgenden Beschreibung bevorzugter Ausführungsbeispiele sowie anhand der Zeichnung. Diese zeigt jeweils in schematischer Darstellung in
- Fig. 1:: eine Seitenansicht eines Lamellen-Wärmetauschers mit Sprüheinrichtung;
- Fig. 2:: einen Horizontalschnitt durch einen Platten-Wärmetauscher mit Sprüheinrichtung;
- Fig. 3:: eine Schrägsicht auf einen Teil eines weiteren mit einer verfahrbaren Sprüheinrichtung versehenen Wärmetauscher;
- Fig. 4:: ein Schaltschema eines in eine Anlage eingebauten Wärmetauschers.

Ein als Kühlvorrichtung 10 für Wasser dienender Lamellen-Wärmetauscher weist an einer Stirnwand 12 eines kastenartigen Gehäuses 14 einen Ventilator oder Radiallüfter 16 auf. Oberhalb dessen ist im Gehäuse 14 eine Mehrzahl von parallel zueinander angeordneten -- jeweils eine vertikale Ebene bestimmenden -- Lamellen oder Rieseleinbauten 18 vorgesehen, die zwischen sich vertikale Spalträume 20 begrenzen sowie ein in Fig. 3 verdeutlichtes Lamellenpaket 22 bilden. Die Lamellen 18 horizontal durchgreifende Rohre 24 bilden einen mehrfach durch das Lamellenpaket 22 geführten Förderkanal für ein abzukühlendes Fließmedium, beispielsweise für Wasser.

Vom Ventilator 16 angesaugte Luft, vorzugsweise Umgebungsoder Außenluft, wird in das Gehäuse 14 gedrückt und durchströmt in Pfeilrichtung x aufwärts die Spalt- oder Zwischenräume 20 des horizontal längs ausgerichteten Lamellenpakets 22, an dessen Oberseite die Luft wieder austritt.

Über den Lamellen 18 bzw. deren Oberkanten 17 sind luftaustrittsseitig Sprühdüsen 26 angeordnet, welche gegen die Strömungsrichtung x der Luft weisende Sprühkegel 28 aus dem abzukühlenden Medium als Sprühflüssigkeit erzeugen; diese Sprühkegel 28 sind auf die Lamellen 18 der Kühlvorrichtung 10 gerichtet, an denen die Sprühflüssigkeit verdunstet. Die dafür erforderliche Energie wird beinahe ausschließlich dem Wasserkreislauf in den Rohren 24 entzogen. Dabei soll dem Lamellenpaket 22 als Wärmetauscher nicht mehr Sprühflüssigkeit zugeführt werden, als verdunstet zu werden vermag, weil sich dadurch die Verdunstungsmenge nicht erhöht und auch die Kühlleistung nicht weiter ansteigt. Außerdem würde überschüssige Sprühflüssigkeit an den Lamellenaußenflächen 19 Tropfen bilden und den luftseitigen Widerstand in den Spalträumen 20 zwischen den Lamellen 18 vergrößern. Dies würde wiederum zu einer unerwünschten Erhöhung des Luftwiderstandes führen.

Die einzelnen Sprühdüsen 26 der von ihnen gebildeten Sprüheinrichtung 30 werden mit dem Sprühwasser über ein -an eine Zuleitung 31 angeschlossenes -- modulares Magnetventil-System 32 versorgt, das eine der Anzahl der Sprühdüsen 26 entsprechende Menge von Ausgängen aufweist sowie von einem Regler 34 gesteuert wird. Dieser ist zudem über Leitungen 36, 36ₐ mit dem Ventilator 16 und am Auslaufrohr 24ₐ mit einem Temperaturfühler 38 für die Austrittstemperatur des Wassers aus dem Wärmetauscher verbunden. Die einzelnen Magnetventile des modularen Magnetventil-Systems 32 werden nach einem vorgegebenen Steuerprogramm geschaltet und die einzelnen Sprühbereiche 40 entsprechend mit Sprühwasser besprüht.

Damit eine Übertragung der frei werdenden Verdunstungsenergie auf das zu kühlende Medium durch die aufgebrachte Flüssigkeit -- als Voraussetzung für eine optimale Verdunstung -- stattfinden kann, müssen sowohl die Dosierung der Sprühflüssigkeit als auch der aktive Bereich des Wärmetauschers so gewählt werden, dass die aufgebrachte Flüssigkeit die frei werdende Verdunstungsenergie auf das zu kühlende Medium übertragen kann. Die vollständige Verdunstung benötigt eine minimale Zeitspanne, die vom Luftgemisch -- Temperatur und Feuchte -- sowie von der Temperaturdifferenz zwischen der Luft und dem abzukühlenden Medium abhängig ist. Aus diesem Grund wird das Sprühwasser so auf die Wärmetauscheroberfläche aufgesprüht, dass die betreffende Oberflächeneinheit erst dann wieder besprüht wird, wenn der Verdunstungsvorgang auf dieser Oberflächenheit abgeschlossen ist.

Zur praktischen Umsetzung dieser Forderung wird die zu besprühende Fläche der Kühlvorrichtung 10 gemäß Fig. 1 in angenähert quadratische Sprühbereiche 40 eingeteilt, und jedem von diesen eine gesonderte Sprühdüse 26 zugeordnet. Die in der Seitenansicht der Fig. 1 jeweils nur mit einer Begrenzungskontur zu sehenden Sprühbereiche 40 sind dicht nebeneinander angeordnet, vorzugsweise berühren sie sich oder überlappen sich geringfügig. Die Dosierung des Sprühwassers kann nach der Charakteristik der Sprühdüsen 26 durch Veränderung des Drucks in einem Bereich von vorzugsweise 1,0 bis 5,0 bar angepasst werden.

Die Steuerung der Sprühdauer je Sprühbereich 40 sowie der Sprühfrequenz -- also der Zeitabstände zwischen den einzelnen Sprühvorgängen -- erfolgt durch jenen Regler 34, der die genannten Parameter an die Leistungsvorgaben anpasst und gleichzeitig über den Ventilator 16 die für den Verdunstungsvorgang erforderliche Luft über den Wärmetauscher schickt.

Die Reinigung und das ständige Sauberhalten der Oberfläche der Lamellen 18 erfolgt -- automatisch gesteuert -periodisch mittels der beschriebenen Sprühdüsen 26; diesen wird dann statt des Sprühwassers eine Flüssigkeit mit speziellem Reinigungsmittel unter Erhöhung des Düsendrucks aufgegeben, wobei in dieser Zeitspanne selbstverständlich die Luftdurchströmung des Lamellenpakets 22 unterbrochen ist. Jedoch werden für den Reinigungsvorgang bevorzugt stets alle Sprühdüsen 26 aktiviert. Durch diese periodische Reinigung kann ein optimaler Wärmeübergang bei gleichbleibender Kühlleistung gewährleistet werden.

In Fig. 2 ist eine als Platten-Wärmetauscher ausgebildete Kühlvorrichtung 10a mit einer Sprüheinrichtung 30 der oben beschriebenen Art dargestellt, für die eine diagonale Luftführung zwingend ist. Die Luft für den Verdunstungsvorgang muss gemäß Pfeil y von oben diagonal nach unten geführt werden, in Fig. 2 von rechts oben (Abluft 42) nach links unten (Fortluft 44) . Die Sprühdüsen 26 sind an der Lufteintrittsfläche des Lamellenpakets 22 angeordnet und versprühen das Sprühwasser etwa in Strömungsrichtung y der Luft.

Die zu kühlende Luft wird nach Pfeil z ebenfalls diagonal von oben nach unten geführt, allerdings hier von links oben (Außenluft 46) nach rechts unten (Zuluft 44). Die zu kühlende Luft kann aber auch in umgekehrter Richtung strömen, also diagonal von unten nach oben. Der Temperaturfühler 38 misst in jedem Falle die Temperatur der gekühlten Luft.

Fig. 3 verdeutlicht in Schrägsicht eine Ausgestaltung des Lamellenpaketes 22 aus den parallelen Lamellen 18 der Länge a mit diese durchsetzenden Rohren 24, welche -- wie gesagt -- einen das Lamellenpaket 22 mehrfach durchziehenden Förderkanal für das abzukühlende Medium bilden; die jeweiligen Rohrquerschnitte der parallelen Rohre 24 sind bei 25 angedeutet. Erkennbar ist auch, dass die -- vertikale Ebenen E bestimmenden -- Außenflächen 19 der Lamellen 18 jeweils die bereits erwähnten Spalt- oder Zwischenräume 20 als Rieselbahnen für die Sprühflüssigkeit begrenzen. In diesen strömt die in Strömungsrichtung x vom Ventilator 16 kommende Luft, vorzugsweise Umgebungs- oder Außenluft, zum Kühlen des Wassers von unten nach oben.

Über den Oberkanten 17 der Lamellen 18 -- also der Luftaustrittsseite des Wärmetauschers 10 -- ist eine Wagenkonstruktion 50 als Sprüheinrichtung wiedergegeben. Diese bietet hier mehrere in Längsrichtung des Wärmetauschers 10 verlaufende Reihen 52 von Flachstrahldüsen 26ₐ an, die quer zu den Lamellen 18 bzw. deren Oberkanten 17 orientiert sind sowie jeweils einen Sprühfächer 28ₐ erzeugen. Durch diese Gestaltung wird erreicht, dass möglichst alle von deren feinen Flüssigkeitströpfchen in das Lamellenpaket 22 gelangen und nicht durch die entgegenströmende Luft mitgerissen sowie umgelenkt werden. Die Abstände e der einzelnen Flachstrahldüsen 26ₐ sind so gewählt, dass sich benachbarte Sprühfächer 28ₐ unmittelbar beim oder nach dem Auftreffen auf das Lamellenpaket 22 berühren. Die Anzahl -- hier zwei -- der Düsenreihen 52 richtet sich nach der Breite a dieses Lamellenpaketes 22 bzw. des Gehäuses 14. Das Fahrgestell bzw. der Wagen 50 mit den beiden Reihen 52 von Flachstrahldüsen 26ₐ wird parallel zu den Lamellenoberkanten 17 hin- und herbewegbar angetrieben; das Hubmaß bzw. die Länge b der Fahrstrecke des Wagens 50 in seine zweite Endlage 50ₑ entspricht hier etwa dem Abstand benachbarter Düsenreihen 52 voneinander bzw. dem Abstand zwischen den Achsenlagen M und Mₑ eines mittigen Zulaufrohres 53 der Sprüheinrichtung 50.

Die Sprüheinrichtung 50 wird über ein in einer Zuleitung 31 angeordnetes sowie von einem Regler 34 gesteuertes Magnetventil 56 mit Sprühwasser versorgt. Der Regler 34 ist auch hier durch die Leitungen 36, 36ₐ mit dem Ventilator 16 sowie dem Temperaturfühler 38 für die Austrittstemperatur des Wassers aus dem Wärmetauscher 10 verbunden. Registriert der Temperaturfühler 38 eine Überschreitung des Temperatur-Sollwerts, wird der Antrieb des Wagens bzw. der Sprüheinrichtung 50 gestartet, gleichzeitig werden alle Sprühdüsen 26ₐ über das Magnetventil 56 mit Sprühwasser versorgt. Die von einem Linearmotor angetriebene Sprüheinrichtung 50, die sich im Ruhezustand in der mit in Fig. 2 durchgezogenen Linien dargestellten Lage befindet, legt den sich zwischen den Achsenlagen M, Mₑ des Zulaufrohres 53 erstreckenden Arbeitshub b zurück. Auf dieser Fahrt wird das Lamellenpaket 22 von den Sprühdüsen 26ₐ mit dem Sprühwasser besprüht; beim Erreichen der Achsenlage Mₑ bzw. der Endlage 50ₑ wird dann die Sprühwasserversorgung durch das Magnetventil 56 unterbrochen, woraufhin die Sprüheinrichtung 50 in einem Leerhub zur Linie M zurückkehrt, um dort eine vorgegebene Zeit stillgesetzt zu werden. Nach dem Unterbrechen der Sprühwasserversorgung an der als Umkehrpunkt anzusehenden Achsenlinie Mₑ muss das Leitungssystem zwischen den Sprühdüsen 26ₐ und dem Magnetventil 56 unter Druck gehalten werden; bei erneutem Aufstarten der Sprüheinrichtung 50 muss sichergestellt sein, dass alle Sprühdüsen 26ₐ die Sprühflüssigkeit gleichzeitig und vollflächig versprühen. Deshalb auch sind die Sprühdüsen 26ₐ mit einem in der Zeichnung nicht erkennbaren automatischen Schließmechanismus ausgerüstet, der erst nach Aufbau eines entsprechenden Leitungsdrucks wieder öffnet.

Die Steuerung der Sprühdauer, der Antriebsgeschwindigkeit der Sprüheinrichtung 50 und der Sprühfrequenz der Sprühdüsen 26, 26ₐ -- also der Dauer der einzelnen Sprühvorgänge und der Zeitabstände zwischen diesen -- erfolgt durch jenen Regler 34, der die genannten Parameter an die Leistungsvorgaben anpasst und gleichzeitig über den Ventilator 16 die für den Verdunstungsvorgang erforderliche Luft über den Wärmetauscher 10 schickt.

Der Lamellen-Wärmetauscher 10 -- oder in anderer Ausführung auch der Plattenwärmetauscher 10ₐ -- wird in Fig. 3 als Hybridkühler, also als Kombination von Naßkühlung und Trockenkühlung eingesetzt. Im Hybridkühler, bei dem annähernd die Bedingungen der Naßkühlung gelten, wird bei hohen Umgebungslufttemperaturen durch Verdunstung, bei mittleren Umgebungslufttemperaturen durch Konvektion mit Verdunstung und bei tiefen Umgebungstemperaturen nur durch Konvektion gekühlt. Mit einem zeitweisen Besprühen des Wärmetauschers 10 kann ein zusätzlicher Kühleffekt durch das Verdampfen des Wassers an der Wärmetauscheroberfläche erzielt werden, und es ist möglich, das zu kühlende Medium unter die Umgebungslufttemperaturen abzukühlen. Die Trockenauslegungstemperatur kann auf etwa 6°C über der Feuchtigkeitstemperatur angesetzt werden. Das Umschalten von Trockenkühlung auf Naßkühlung erfolgt etwa bei tᵤ = 15° bis 20°C.

Das zu kühlende Medium -- auch hier bevorzugt Wasser / Wasserglykolgemisch oder Kältemittel -- eines Primärkreislaufes 60 strömt in dessen Rücklauf 60ₐ von einem Verbraucher 62 sowie nach einem Entlüftungsabzweig 64 in einen Verteiler 66 der Kühlvorrichtung 10_{b}; der Vorlauf 60_{b} des Primärkreislaufes 60 geht von einem Sammler 68 aus. Das zu kühlende Medium strömt mit bis zu 25 bar durch die Rohre 24 des Lamellenpaketes 22 und verlässt dieses durch das Auslaufrohr 24ₐ.

Sprühwasser tritt als Sekundärwasser einer Zuleitung 70 oben über die Sprüheinrichtung 50 in das Lamellenpaket 22 ein. Beim Durchströmen des Lamellenpakets 22 gibt das zu kühlende Medium die abzuführende Wärme an die im Gegenstrom x einströmende Luft ab, und das abgekühlte Medium steht dann zur Kühlung des Verbrauchers 62 zur Verfügung.

Gegebenenfalls entstehende Sprühwasserverluste werden über die Entleerung der Wassersammelwanne über einen weiteren Sammler 72 abgeführt. Im übrigen geht jene Zuleitung 70 von einer Mischstation 74 mit Steuerung aus, die über Leitung 76 an eine Umwälzpumpe 77 des Vorlaufs 60_{b} angeschlossen ist; eine weitere Leitung 78 enthält eine Temperaturmesseinrichtung 38ₐ. Ein Schaltschrank der Mischstation 74 mit Steuerung für die Kühlleistungsregelung und den Waschvorgang ist für eine Netzspannung von 230/400V, 50 Hz, in Schutzart IP55 nach VDE ausgelegt. Im Primärkreislauf 60 finden keine Verluste statt, da es sich bei ihm um einen geschlossenen Kreislauf handelt, und es ist immer ein sauberes Kühlmedium in Umlauf. Bei tiefen Umgebungslufttemperaturen erfolgt die Wärmeabgabe durch Trockenkühlung. Bei steigender Umgebungslufttemperatur auf etwa 15°C wird der Trockenkühlung eine Naßkühlung überlagert.

Die Sprüheinrichtung 50 bringt kühllastabhängig, dosiert und abgestimmt auf den Verdunstungsprozeß die entsprechende optimale Wassermenge auf die Wärmetauscheroberfläche. Der so zugeführten Wassermenge kann dadurch die Verdunstungsenergie zur Kühlung entzogen werden.

Das Besprühen erfolgt intermittierend, d.h. es wird nur soviel Wasser versprüht, wie verdunstet wird. Die Zusatz-Einsparung -- im Vergleich zur Naßkühlung -- beträgt je nach Auslegungskriterien etwa 75 %. Die beschriebene Wascheinrichtung zur automatischen periodischen Reinigung der Wärmetauscher verhindert Ablagerungen von Schmutz und Mineralien. Sie garantiert eine dauernde, optimale Wärmeübertragung des Wärmetauschers, und ihr Reinigungszyklus ist einstellbar.

In der Anlage nach Fig. 4 wird als Antrieb des Ventilators oder Radiallüfters 16 ein drehzahlgeregelter Drehstrom-Normmotor mit Frequenzumrichter eingesetzt. Das Lamellenpaket 22 umfasst flächengewellte Kupferlamellen 18, die auf nahtlose Kupferrohre aufgezogen sind; letztere werden nachträglich zur Verankerung der Lamellen 18 auf den Rohren mechanisch aufgeweitet. Verteiler und Sammler bestehen aus Stahl oder Kupfer, der Rahmen aus Kupferblech.

Die der zu Fig. 3 beschrieben entsprechende - - an der Luftaustrittsseite oberhalb des Wärmetauschers 10 angeordnete, horizontal hin- und herbewegbare Wagen gestaltete -- Sprüheinrichtung 50 zum intermittierenden Aufbringen des Wassers auf die Wärmetauscheroberfläche ist bevorzugt aus Edelstahl (V2A) gefertigt. Zum Versprühen des Wassers sind aus Kunststoff geformte Flachstrahldüsen 26ₐ. vorgesehen. Auch hier sind die einzelnen Sprühdüsen 26ₐ so angeordnet, dass sich ihre Sprühfächer 28ₐ unmittelbar bei dem oder nach dem Auftreffen auf die Lamellen 18 berühren. Das Hubmaß b dieses von seinem Linearantrieb bewegten Wagens 50 entspricht dem Abstand seiner Düsenreihen 52 voneinander, seine Hubgeschwindigkeit liegt zwischen 2 bis 5 cm/sec und kann für eine optimale Dosierung der aufzubringenden Wassermenge individuell angepasst werden.

Die Dosierung des Sprühwassers kann nach der Charakteristik der Sprühdüsen 26ₐ durch Veränderung des Druckes in einem Bereich von vorzugsweise 1,0 bis 5,0 bar angepasst werden. Die Sprüheinrichtung 50 wird auch hier für das Reinigen und ständige Sauberhalten des Wärmetauschers 10 verwendet; er wird mit speziellem Reinigungsmittel und durch Erhöhung des Düsendruckes bei abgestelltem Ventilator 16 periodisch gereinigt. Hierdurch können stets ein optimaler Wärmeübergang und eine gleichbleibende Kühlleistung gewährleistet werden.

Die zu Fig. 4 beschriebene Hybridanlage wird bei höheren Anforderungen des zu kühlenden Verbrauchers 62 an die Kühlwasserqualität, bei staubiger Umgebungsluft eingesetzt sowie bei Kühlstellen mit engen Durchlässen, an denen es wichtig ist, Kalkablagerungen, Schlammbildung und Korrosion zu unterbinden.

## Patentansprüche

1. Verfahren zum Kühlen von Wasser od. dergl. Fließmedien mit ein Lamellenpaket (22) bildenden Rieseleinbauten oder Lamelleneinsätzen (18) eines Wärmetauschers (10, 10ₐ, 10_{b}) in einem nach oben hin offenen Sprühraum für Sprühflüssigkeit, welche den Lamelleneinsätzen aus wenigstens einer über ihnen angeordneten in Abstand (e) zueinander vorgesehene Sprühdüsen (26, 26ₐ) für Sprühbilder aus Sprühflüssigkeit aufweisenden Sprüheinrichtung (30, 30ₐ, 50) zugeführt wird, sowie zumindest einem unterhalb der Rieseleinbauten einblasenden Lüfter oder Ventilator (16) zum Erzeugen eines gegen die Strömungsrichtung der Sprühflüssigkeit geführten Luftstroms in dem als Kühlvorrichtung dienenden Wärmetauscher, wobei das Fließmedium durch wenigstens einen im Lamellenpaket vorgesehenen Förderkanal (24) geleitet sowie in diesem einer von ihm getrennt bleibenden Sprühflüssigkeit ausgesetzt wird, deren Temperatur unterschiedlich zur Temperatur des Fließmedium, ist,
**dadurch gekennzeichnet,**
**dass** die Sprühdüsen (26, 26ₐ) während des Sprühvorganges über die Oberfläche bewegt und dabei so gesteuert werden, dass bei ihrer Bewegung in einer Richtung die Oberfläche besprüht sowie der Besprühvorgang beim Leerhub in Gegenrichtung unterbrochen wird, wobei die Sprühdüsen (26, 26) vor einer nächsten Sprühbewegung bis zum Abschluss eines Verdunstungsvorganges der vorher aufgesprühten Sprühflüssigkeit stillgesetzt werden.

2. verfahren bei dem mit jedem der Sprühbilder ein Sprühbereich (46) auf der besprühten Oberfläche des Lamellenpakets (22) als Wärmetauscher erzeugt wird, nach Anspruch 1, **dadurch gekennzeichnet, dass** die Sprühbereiche (46) dicht nebeneinander liegend, sich berührend oder überlappend angeordnet werden.

3. Verfahren nach Anspruch 1 oder 2, **dadurch gekennzeichnete dass** die Sprühflüssigkeit dosiert so aufgesprüht wird, dass ihre Menge mit der verdunsteten Menge an Sprühflüssigkeit sich etwa im Gleichgewicht befindet.

4. Verfahren nach einem der Ansprüche 1 bis 3, **dadurch gekennzeichnet, dass** die Sprühdüsen(26, 26ₐ) bei unterbrochenem Lüfterstrom eine Reinigungsflüssigkeit versprühen.

5. Verfahren nach Anspruch 4, **dadurch gekennzeichnet, dass** die periodische Umstellung der Zuführung von Sprühflüssigkeit auf Reinigungsflüssigkeit selbsttätig gesteuert wird.

6. Verfahren nach Anspruch 1 oder 5, **dadurch gekennzeichnet, dass** die Reinigungsflüssigkeit während der Hin- und Herbewegung der Sprühdüsen (26, 26ₐ) versprüht wird.

7. Verfahren nach Anspruch 4 oder 5, **gekennzeichnet durch** einen erhöhten Düsendruck für den Reinigungsvorgang.

8. Verfahren nach einem der Ansprüche 1 bis 7, **dadurch gekennzeichnet, dass** der Wärmetauscher (10, 10ₐ) kühllastabhängig besprüht wird.

9. Verfahren nach einem der Ansprüche 1 bis 8, **dadurch gekennzeichnet, dass** durch intermittierendes Besprühen der Oberfläche des Wärmetauschers (10, 10ₐ) ein zusätzlicher Kühleffekt durch Verdampfen der Flüssigkeit an dieser erzeugt sowie das zu kühlende Medium unter die Umgebungslufttemperaturen abgekühlt wird.

10. Verfahren nach Anspruch 9, **gekennzeichnet durch** eine Trockenauslegungstemperatur auf etwa 6°C über Feuchtkugeltemperatur.

11. Verfahren nach einem der Ansprüche 1 bis 10, **dadurch gekennzeichnet, dass** bei tᵤ = 15 bis 20°C eine Umschaltung von Trockenkühlung auf Nasskühlung durchgeführt wird.

12. Verfahren nach einem der Ansprüche 1 bis 11, **dadurch gekennzeichnet, dass** die Sprühdüsen mit einer Geschwindigkeit zwischen 2 und 5 cm/sec über die zu besprühende Oberfläche bewegt werden.

13. Verfahren nach einem der Ansprüche 1 bis 12, **dadurch gekennzeichnet, dass** der Sprühdruck in einem Bereich von 1,0 bis 5,0 bar eingestellt wird.

14. Vorrichtung zum Kühlen von Wasser od.dgl. Fließmedien mit ein Lamellenpaket (22) bildenden Rieseleinbauten oder Lamelleneinsätzen (18) eines Wärmetauschers (10, 10ₐ, 10_{b}) unterhalb wenigstens einer Sprüheinrichtung (30, 50) mit mehreren in Abstand (e) zueinander angeordneten Sprühdüsen (26, 26ₐ) in einem nach oben hin offenen Sprühraum für Sprtihflüssigkeit, welche den Lamelleneinsätzen aus wenigstens einer über ihnen angeordneten in Abstand (e) zueinander vorgesehene Sprühdüsen (26, 26ₐ) für Sprühbilder aus sprühflüssigkeit aufweisenden Sprüheinrichtung (30, 30ₐ, 50) zugeführt wird, sowie zumindest einem unterhalb der Rieseleinbauten einblasenden Lüfter oder Ventilator (16) zum Erzeugen eines gegen die Strömungsrichtung der Sprühflüssigkeit geführten Luftstroms (x) in dem als Kühlvorrichtung dienenden Wärmetauscher, wobei im Lamellenpaket (22) verlaufende und miteinander verbundene Rohre (24) einen Förderkanal für ein abzukühlendes Fließmedium bilden, dessen Temperatur unterschiedlich zur Temperatur der vom Fließmedium, getrennten Sprühflüssigkeit ist, zur Durchführung des Verfahrens nach wenigstens einem der voraufgehenden Patentansprüche, dadurch gekcnnzeichnet, dass in Längsrichtung der Lamellen (18) des Lamellenpaketes (22) mehrere der Düsenreihen (52) vorgesehen und an einem horizontal bewegbaren Fahrgestell oder Wagen als Sprüheinrichtung (50) angeordnet sind, wobei die Sprühdüsen (26, 26ₐ) und der Antrieb des Wagens (50) so gesteuert sind, dass bei einem Arbeitshub (b) des Wagens in einer Richtung eine Besprühung des Lamellenpaketes (22) auslösbar sowie der Besprühvorgang beim Leerhub in Gegenrichtung unterbrechbar ist.

15. Vorrichtung nach Anspruch 14, **dadurch gekennzeichnet, dass** die Sprühdüsen (26, 26ₐ) Sprüheinrichtung (30, 50) jeweils gesondert steuerbar sind.

16. Vorrichtung nach Anspruch 14 oder 15, **dadurch gekennzeichnet, dass** bei der die zu besprühende Oberfläche des Märmetauschers (10, 10ₐ) in Sprühbereiche (40) aufgeteilt sowie jeder Sprühdüse (26, 26ₐ) einer der Sprühbereiche zugeordnet ist, die Sprühbereiche (40) dicht nebeneinander angeordnet sind, sich berühren oder überlappen.

17. Vorrichtung nach einem der Ansprüche 14 bis 16, **dadurch gekennzeichnet, dass** die Sprüheinrichtung (50) eine Anzahl von Flachstrahldüsen (26ₐ) aufweist, welche quer zu den Lamellen (18) des Lamellenpaketes (22) orientiert sind und deren Sprühbild jeweils ein Sprühfächer (28) ist.

18. Vorrichtung nach Anspruch 14, **dadurch gekennzeichnet, dass** das Maß des seitlichen Arbeitshubes (b) dem Abstand benachbarter Düsenreihen (52) entspricht.

19. Vorrichtung nach Anspruch 14 oder 18, **dadurch gekennzeichnet, dass** vor einem nächsten Arbeitshub bis zum Abschluss eines Verdunstungsvorganges der vorher auf die Lamellen (18) gesprühten Flüssigkeit der Wagen stillsetzbar ist.

20. Vorrichtung nach einem der Anspruche 14 bis 17, **dadurch gekennzeichnet, dass** die Sprühdüsen (26, 26ₐ) der Sprüheinrichtung (30, 50) entlang einer in Längsrichtung des Lamellenpaketes (22) ausgerichteten und quer zu diesem verstellbaren Reihe (52) so angeordnet sind, dass sich an ihnen durch die Sprühflüssigkeit ergebende Sprühbilder (28, 28ₐ) einander an oder nahe der Oberfläche des Lamellenpakets etwa berühren.

21. Vorrichtung nach einem der Ansprüche 14 bis 20, **dadurch gekennzeichnet, dass** in einer Sprühwasser an die Sprühdüsen (26, 26,) führenden Zuführleitung (31) ein Magnetventil (32) vorgesehen ist, das von einem mit dem Ventilator (16) für die das Lamellenpaket (22) durchströmende Luft sowie mit einem Temperaturfühler (38) verbundenen Regler (34) steuerbar ist.

22. Vorrichtung nach einem der Ansprüche 14 bis 21, **dadurch gekennzeichnet, dass** die Sprühdüse (26, 26ₐ) mit einem automatischen Schließmechanismus ausgerüstet ist.

23. Vorrichtung nach Anspruch 21 oder 22, **dadurch gekennzeichnet, dass** der Temperaturfühler (38) an der Wasseraustrittsseite (24ₐ) des Wärmetauschers angeordnet ist.

24. Vorrichtung nach einem der Ansprüche 14 bis 23, **dadurch gekennzeichnet, dass** die Sprühdüsen (26, 26ₐ). der Sprüheinrichtung (30, 50) an der Austrittsseite der letzteren durchströmenden Kühlluft angeordnet sind sowie die Sprührichtung der Sprühflüssigkeit gegen die Strömungsrichtung (x) des Luftstroms eingestellt ist (Fig. 1).

25. Vorrichtung nach Anspruch 24, **gekennzeichnet durch** einen Lamellen-Wärmetauscher als Kühlvorrichtung (10, 10_{b}).

26. Vorrichtung nach einem der Ansprüche 14 bis 23, **dadurch gekennzeichnet, dass** die Sprühdüsen (26, 26ₐ) der Sprüheinrichtung (50) an der Eintrittsseite der letzteren durchströmenden Kühlluft angeordnet sind sowie die Sprührichtung der Sprühflüssigkeit mit dem Luftstrom gleichgerichtet ist (Fig. 2).

27. Vorrichtung nach Anspruch 26, **gekennzeichnet durch** einen Platten-Wärmetauscher als Kühlvorrichtung (10ₐ, 10_{b}) .

## Claims

1. Method for cooling water or similar solvents with dripping baffles or disk inserts (18) of a heat exchanger (10, 10ₐ, 10_{b}) forming a disk assembly (22) in a spraying chamber, open upwards, for spray fluid which is supplied to the disk inserts from at least one spraying device (30, 30ₐ, 50), arranged above them and having spray nozzles (26, 26ₐ) provided at a distance (e) from one another for spray images consisting of spray fluid, and at least one fan or ventilator (16) blowing in below the dripping baffles for generating an air current guided against the flow direction of the spray fluid in the heat exchanger acting as cooling device, the solvent being conducted through at least one conveying channel (24) provided in the disk assembly and therein being exposed to a spray fluid which remains separated from it, the temperature of which is different from the temperature of the solvent, **characterised in that** the spray nozzles (26, 26ₐ) are moved over the surface during the spraying process and at the same time are controlled in such a way that when they move in one direction the surface is sprayed and the spraying process is interrupted during the return stroke in the opposite direction, the spray nozzles (26, 26ₐ) being stopped before a next spraying movement until an evaporation process of the previously sprayed on spray fluid has been completed.

2. Method in which with each of the spray images a spraying area (46) on the sprayed surface of the disk assembly (22) is generated as heat exchanger, according to claim 1, **characterised in that** the spraying areas (46) are arranged lying closely next to one another and touching or overlapping one another.

3. Method according to claim 1 or 2, **characterised in that** the spray fluid is sprayed on apportioned in such a way that its amount is approximately in balance with the evaporated amount of spray fluid.

4. Method according to one of claims 1 to 3, **characterised in that** the spray nozzles (26, 26ₐ) spray a cleaning fluid when the fan current is interrupted.

5. Method according to claim 4, **characterised in that** the periodic change-over of the supply of spray fluid to cleaning fluid is automatically controlled.

6. Method according to claim 1 or 5, **characterised in that** the cleaning fluid is sprayed during the movement forwards and backwards of the spray nozzles (26, 26ₐ).

7. Method according to claim 4 or 5, **characterised by** an increased nozzle pressure for the cleaning process.

8. Method according to one of claims 1 to 7, **characterised in that** the heat exchanger (10, 10ₐ) is sprayed depending on the cooling load.

9. Method according to one of claims 1 to 8, **characterised in that** by intermittent spraying of the surface of the heat exchanger (10, 10ₐ) an additional cooling effect is generated thereon by vaporising the fluid and also the medium to be cooled is cooled below the ambient air temperatures.

10. Method according to claim 9, **characterised by** a dry design temperature to approximately 6°C above wet-bulb temperature.

11. Method according to one of claims 1 to 10, **characterised in that** at tᵤ = 15 to 20°C a switchover from dry cooling to wet cooling is performed.

12. Method according to one of claims 1 to 11, **characterised in that** the spray nozzles are moved over the surface to be sprayed at a speed of between 2 and 5 cm/sec.

13. Method according to one of claims 1 to 12, **characterised in that** the spraying pressure is set in a range of from 1.0 to 5.0 bar.

14. Device for cooling water or similar solvents with dripping baffles or disk inserts (18) of a heat exchanger (10, 10ₐ, 10_{b}) forming a disk assembly (22) underneath at least one spraying device (30, 50) with several spray nozzles (26, 26ₐ) arranged at a distance (e) from one another in a spraying chamber, open upwards, for spray fluid which is supplied to the disk inserts from at least one spraying device (30, 30ₐ, 50) arranged above them and having spray nozzles (26, 26ₐ) provided at a distance (e) from one another for spray images consisting of spray fluid, and at least one fan or ventilator (16) blowing in below the dripping baffles for generating an air current (x) guided against the flow direction of the spray fluid in the heat exchanger acting as cooling device, wherein pipes (24) running in the disk assembly (22) and connected to one another form a conveying channel for a solvent to be cooled, the temperature of which is different from the temperature of the spray fluid separated from the solvent, for performing the method according to at least one of the preceding patent claims, **characterised in that** several of the rows of nozzles (52) are provided in the longitudinal direction of the disks (18) of the disk assembly (22) and arranged as a spraying device (50) on a horizontally movable bogie or carriage, the spray nozzles (26, 26ₐ) and the drive of the carriage (50) being controlled in such a way that during a power stroke (b) of the carriage in one direction spraying of the disk assembly (22) can be triggered and the spraying process can be interrupted during the return stroke in the opposite direction.

15. Device according to claim 14, **characterised in that** the spray nozzles (26, 26ₐ) of the spray device (30, 50) are controllable separately in each case.

16. Device according to claim 14 or 15, **characterised in that** the surface of the heat exchanger (10, 10ₐ) to be sprayed is divided into spraying areas (40) and one of the spraying areas is allocated to each spray nozzle (26, 26ₐ), the spraying areas (40) are arranged closely next to one another, touch or overlap one another.

17. Device according to one of claims 14 to 16, **characterised in that** the spray device (50) has a number of fan nozzles (26ₐ) orientated diagonally to the disks (18) of the disk assembly (22) and the spray image of which is in each case a spray fan (28).

18. Device according to claim 14, **characterised in that** the measurement of the lateral power stroke (b) corresponds to the distance between adjacent rows of nozzles (52).

19. Device according to claim 14 or 18, **characterised in that** the carriage can be stopped before a next power stroke until completion of an evaporation process of the fluid previously sprayed on to the disks (18).

20. Device according to one of claims 14 to 17, **characterised in that** the spray nozzles (26, 26ₐ) of the spraying device (20, 50) are arranged along a row (52) aligned in the longitudinal direction of the disk assembly (22) and displaceable diagonally thereto in such a way that spray images (28, 28ₐ) arising thereon owing to the spray fluid approximately touch one another at or near the surface of the disk assembly.

21. Device according to one of claims 14 to 20, **characterised in that** provided in a supply line (31) guiding spraying water to the spray nozzles (26, 26ₐ) is a magnetic valve (32) which can be controlled by a regulator (34) connected to the ventilator (16) for the air flowing through the disk assembly (22) and to a temperature probe (38) .

22. Device according to one of claims 14 to 21, **characterised in that** the spray nozzle (26, 26ₐ) is fitted with an automatic closing mechanism.

23. Device according to claim 21 or 22, **characterised in that** the temperature probe (38) is arranged on the water outlet side (24ₐ) of the heat exchanger.

24. Device according to one of claims 14 to 23, **characterised in that** the spray nozzles (26, 26ₐ) of the spraying device (30, 50) are arranged on the outlet side of the cooling air flowing through the latter and the spraying direction of the spray fluid is set against the flow direction (x) of the air current (Fig. 1).

25. Device according to claim 24, **characterised by** a disk heat exchanger as cooling device (10, 10_{b}).

26. Device according to one of claims 14 to 23, **characterised in that** the spray nozzles (26, 26ₐ) of the spraying device (50) are arranged on the inlet side of cooling air flowing through the latter and the spraying direction of the spray fluid is aligned with the air current (Fig. 2).

27. Device according to claim 26, **characterised by** a plate heat exchanger as cooling device (10ₐ, 10_{b}).

## Revendications

1. Procédé de refroidissement d'eau ou d'un fluide similaire, utilisant des éléments de ruissellement ou des lamelles encastrées (18) formant un ensemble de lamelles (22) d'un échangeur de chaleur (10, 10a, 10b), dans un espace de pulvérisation ouvert vers le haut pour le liquide pulvérisé, qui est amené aux lamelles encastrées à partir d'au moins un dispositif de pulvérisation (30, 30a, 50) présentant disposés au-dessus de lui à une distance (e) les uns des autres des pulvérisateurs (26, 26a) définissant les figures de pulvérisation formées par le liquide pulvérisé, et utilisant au moins une soufflerie ou un ventilateur (16) insufflant de l'air au-dessous des éléments de ruissellement pour la production dans l'échangeur de chaleur comme dispositif de refroidissement d'un flux d'air dirigé dans le sens opposé à celui de l'écoulement du liquide pulvérisé, le fluide étant transporté par au moins un conduit de transport (24) prévu dans l'ensemble de lamelles, dans lequel il est exposé à un liquide pulvérisé dont il reste séparé et dont la température est différente de la température du fluide,
**caractérisé en ce que**
les pulvérisateurs (26, 26a) sont déplacés au-dessus de la surface pendant le processus de pulvérisation et commandés de façon que la surface soit pulvérisée pendant leur déplacement dans un sens et que la course de retour dans le sens opposé interrompe le processus de pulvérisation, les pulvérisateurs (26, 26a) étant mis à l'arrêt avant un nouveau déplacement de pulvérisation jusqu'à la fin d'un processus d'évaporation du liquide pulvérisé.

2. Procédé selon la revendication 1, par lequel une zone de pulvérisation (46) est produite sur la surface pulvérisée de l'ensemble de lamelles (22) échangeur de chaleur avec chacune des figures formées par la pulvérisation, **caractérisé en ce que** les zones de pulvérisation (46) sont disposées très près les unes des autres, en contact ou en chevauchement.

3. Procédé selon l'une des revendications 1 ou 2, **caractérisé en ce que** le liquide pulvérisé est pulvérisé dans des doses telles que sa quantité est à peu près en équilibre avec la quantité de liquide pulvérisé évaporée.

4. Procédé selon l'une des revendications 1 à 3, **caractérisé en ce que** les pulvérisateurs (26, 26a) pulvérisent un liquide de nettoyage pendant l'interruption du flux d'air.

5. Procédé selon la revendication 4, **caractérisé en ce que** l'inversion périodique de l'amenée du liquide pulvérisé sur le liquide de nettoyage est commandée automatiquement.

6. Procédé selon l'une des revendications 4 ou 5, **caractérisé en ce que** le liquide de nettoyage est pulvérisé pendant le mouvement d'aller-retour des pulvérisateurs (26, 26a).

7. Procédé selon l'une des revendications 4 ou 5, caractérisé en une pression des pulvérisateurs plus élevée pour le processus de nettoyage.

8. Procédé selon l'une des revendications 1 à 7, **caractérisé en ce que** l'échangeur de chaleur (10, 10a) est pulvérisé en fonction de la charge de refroidissement.

9. Procédé selon l'une des revendications 1 à 8, **caractérisé en ce que** la pulvérisation intermittente de la surface de l'échangeur de chaleur (10, 10a) produit un effet de refroidissement supplémentaire par évaporation du liquide sur ladite surface, et refroidit le fluide à refroidir à des températures inférieures à celle de l'air ambiant.

10. Procédé selon la revendication 9, **caractérisé par** une température de référence de séchage supérieure d'environ 6° C à la température au thermomètre mouillé.

11. Procédé selon l'une des revendications 1 à 10, **caractérisé en ce qu'**à tᵤ = 15 à 20° C est effectué un passage du refroidissement par voie sèche au refroidissement par voie humide.

12. Procédé selon l'une des revendications 1 à 11, **caractérisé en ce que** les pulvérisateurs se déplacent à une vitesse de 2 à 5 cm/s au-dessus de la surface à pulvériser.

13. Procédé selon l'une des revendications 1 à 12, **caractérisé en ce que** la pression de pulvérisation est ajustée sur une plage de 1,0 à 5,0 bars.

14. Dispositif de refroidissement de l'eau ou d'un fluide similaire, utilisant des éléments de ruissellement ou des lamelles encastrées (18) formant un ensemble de lamelles (22) d'un échangeur de chaleur (10, 10a, 10b) au-dessous d'au moins un dispositif de pulvérisation (30, 50) comportant plusieurs pulvérisateurs (26, 26a) disposés à une distance (e) les uns des autres dans un espace de pulvérisation ouvert vers le haut pour le liquide pulvérisé qui est amené aux lamelles encastrées à partir d'au moins un dispositif de pulvérisation (30, 30a, 50) présentant prévus au-dessus de lui à une distance (e) les uns des autres des pulvérisateurs (26, 26a) définissant les figures de pulvérisation formées par le liquide pulvérisé, et utilisant au moins une soufflerie ou un ventilateur (16) insufflant de l'air au-dessous des éléments de ruissellement pour la production dans l'échangeur de chaleur servant de dispositif de refroidissement d'un flux d'air (x) dirigé dans le sens opposé à celui de ruissellement du liquide pulvérisé, des tubes (24) traversant l'ensemble de lamelles (22) et raccordés les uns aux autres formant un conduit d'alimentation pour un fluide à refroidir, dont la température est différente de la température du liquide pulvérisé séparé du fluide à refroidir, pour la réalisation du procédé selon au moins l'une des revendications précédentes, **caractérisé en ce que** plusieurs des rangées de pulvérisateurs (52) sont prévues dans le sens de la longueur des lamelles (18) de l'ensemble de lamelles (22) et sont disposées sur un châssis ou chariot mobile horizontalement comme dispositif de pulvérisation (50), les pulvérisateurs (26, 26a) et le moteur du chariot (50) étant commandés de façon à ce qu'une course de travail (b) du chariot dans un sens puisse déclencher une pulvérisation de l'ensemble de lamelles (22) et que la course de retour dans le sens opposé puisse interrompre le processus de pulvérisation.

15. Dispositif selon la revendication 14, **caractérisé en ce que** les pulvérisateurs (26, 26a) du dispositif de pulvérisation (30, 50) peuvent chacun être commandés séparément.

16. Dispositif selon l'une des revendications 14 ou 15, **caractérisé en ce que** la surface de l'échangeur de chaleur (10, 10a) à pulvériser est divisée en zones de pulvérisation (40) et que chaque pulvérisateur (26, 26a) est associé à l'une des zones de pulvérisation ; les zones de pulvérisation (40) sont disposées très proches les unes des autres, en contact ou en chevauchement.

17. Dispositif selon l'une des revendications 14 à 16, **caractérisé en ce que** le dispositif de pulvérisation (50) présente un certain nombre de pulvérisateurs à jet laminaire (26a), qui sont orientés transversalement par rapport aux lamelles (18) de l'ensemble de lamelles (22) et dont chacun forme comme figure de pulvérisation un éventail de pulvérisation (28).

18. Dispositif selon la revendication 14, **caractérisé en ce que** la dimension de la course latérale de travail (b) correspond à la distance entre rangées adjacentes (52) de pulvérisateurs.

19. Dispositif selon l'une des revendications 14 ou 18, **caractérisé en ce que** le chariot est mis à l'arrêt entre une nouvelle course de travail et la fin d'un processus d'évaporation du liquide précédemment pulvérisé sur les lamelles (18).

20. Dispositif selon l'une des revendications 14 à 17, **caractérisé en ce que** les pulvérisateurs (26, 26a) du dispositif de pulvérisation (30, 50) sont disposés le long d'une rangée (52) orientée dans le sens de la longueur de l'ensemble de lamelles (22) et réglable transversalement à ce dernier, de façon à ce que les figures de pulvérisation (28, 28a) formées par le liquide pulvérisé soit en contact les unes avec les autres sur ou à proximité de la surface de l'ensemble de lamelles.

21. Dispositif selon l'une des revendications 14 à 20, **caractérisé en ce qu'**est prévue, dans une canalisation d'alimentation (31) amenant l'eau de pulvérisation aux pulvérisateurs (26, 26a), une électrovanne (32) qui peut être commandée par un régulateur (34) raccordé au ventilateur (16) pour l'air traversant l'ensemble de lamelles (22) et au capteur de température (38).

22. Dispositif selon une des revendications 14 à 21, **caractérisé en ce que** les pulvérisateurs (26, 26a) sont équipés d'un mécanisme de fermeture automatique.

23. Dispositif selon l'une des revendications 21 ou 22, **caractérisé en ce que** le capteur de température (38) est disposé sur le côté sortie d'eau (24a) de l'échangeur de chaleur.

24. Dispositif selon l'une des revendications 14 à 23, **caractérisé en ce que** les pulvérisateurs (26, 26a) du dispositif de pulvérisation (30, 50) sont disposés du côté sortie de l'air de refroidissement passant en dernier lieu, et **en ce que** le dispositif de pulvérisation du liquide de pulvérisation est réglé dans le sens opposé (x) à celui du flux d'air (figure 1).

25. Dispositif selon la revendication 24, **caractérisé par** un échangeur de chaleur à lamelles comme dispositif de refroidissement (10, 10b).

26. Dispositif selon l'une des revendications 14 à 23, **caractérisé en ce que** les pulvérisateurs (26, 26a) du dispositif de pulvérisation (50) sont disposés du côté entrée de l'air de refroidissement passant en dernier lieu, et **en ce que** le dispositif de pulvérisation du liquide de pulvérisation est orienté dans le même sens que celui du flux d'air (*figure 2*).

27. Dispositif selon la revendication 26, **caractérisé par** un échangeur à plaques comme dispositif de refroidissement (10a, 10b).
